# EUROPÄISCHE PATENTANMELDUNG

(11) **EP 2 157 258 A2**
(43) Veröffentlichungstag der Anmeldung: **24.02.2010**
(21) Anmeldenummer: 09010263.3
(22) Anmeldetag: 08.08.2009
(51) Int. Cl.: E04F 15/12, E04F 15/18

(54) **Beweglich gelagerte zementhaltige Werkstoffplatte und Verfahren zur Herstellung derselben**

(30) Priorität: 13.08.2008 DE 102008038919
(71) Anmelder: HeidelbergCement AG, 69120 Heidelberg (DE); PERMATON waterproof constructing Bamberg GmbH, 96047 Bamberg (DE)
(72) Erfinder: Müller, Michael, Andreas, 96047 Bamberg (DE)
(74) Vertreter: Henrion, Oliver

(57) **Zusammenfassung**

Die vorliegende Erfindung stellt eine horizontal beweglich gelagerte zementhaltige Werkstoffplatte bereit, deren Aufbau ein Planum (3), eine Dämmschicht (6) und zumindest eine zementhaltige Werkstoffschicht umfasst. Zwischen dem Planum (3) und der Dämmschicht (6) ist eine erste Folienschicht (4) angeordnet und über der ersten Folienschicht (4) ist ein die Dämmschicht (6) und die über der Dämmschicht liegende zementhaltige Werkstoffschicht horizontal beweglich auf der ersten Folienschicht (4) lagerndes Medium bereit gestellt. Ferner wird ein Verfahren zur Herstellung der horizontal gelagerten zementhaltigen Werkstoffplatte offenbart.

## Beschreibung

### GEBIET DER ERFINDUNG

Die Erfindung betrifft eine beweglich gelagerte zementhaltige Werkstoffplatte und ein Verfahren zur Herstellung derselben.

### STAND DER TECHNIK

Eine Vielzahl Verwendungen für zementhaltige Werkstoffplatten ist bekannt, da zementhaltiger Werkstoff einer Vielzahl unterschiedlichster Nutzungen zugeführt werden kann, abhängig von seiner genauen Zusammensetzung. Zement kann in sogenanntem Zementestrich nach DIN EN 13813 als auf einem festen Untergrund aufgetragene, zwischenliegende Trenn- oder Dämmschicht aufgebracht werden, die entweder unmittelbar genutzt oder mit weiterem Belag versehen bzw. zum weiteren Aufbau genutzt werden kann, eingesetzt werden, oder er kann als Bindemittel im Beton verwendet werden, um anderem Betonzuschlag wie Sand, Kies oder Splitt in Verbindung mit Anmachwasser zu Zusammenhalt zu verhelfen. Betonzusatzstoffe oder Zusatzmittel sind bekannt.

Die Verwendung eines zementhaltigen Werkstoffes als Betonbodenplatte wird beispielsweise in der DE 195 34 634 A1 beschrieben, die eine tragende, dichte Bodenplatte aus Beton, in die Stahldrahtfasern eingebettet sind, offenbart. Dabei werden die der Stabilität, Gebrauchstauglichkeit und Standsicherheit der Bodenplatte dienenden Stahldrahtfaserelemente derart in die Bodenplatte eingebracht, dass diese einen Dichtebereich aufweist, der nur Öffnungen der in diesem Bereich liegenden Risse mit einer Breite von maximal 0,2 mm zulässt. Damit soll eine weniger aufwändig herzustellende und günstigere Bodenplatte bereitgestellt werden, als diese aus dem Stand der Technik bekannt ist. Der dort offenbarten Bodenplatte liegt die Erkenntnis zugrunde, dass einer tragenden dichten Bodenplatte aus Beton nur ein schmaler Bereich des Betons die Dichteigenschaften aufweisen muss, die Dichteigenschaften des übrigen Bereichs der Platte sind für die Dichtigkeit der Bodenplatte von untergeordneter Bedeutung. Daher wird die Bewehrung des Betons entsprechend reduziert.

Bodenplatten aus Beton werden vielfach, wie auch in der DE 41 36 484 C2 beschrieben, zur Erstellung einer Betonwanne eingesetzt. Unter Bezug auf die Bereitstellung einer dichten Anschlussverbindung zwischen der unten gelegenen Bodenplatte mit den unteren Bereichen der Seitenwände zur Erzeugung einer sogenannten weißen Wanne, die ferner die Verwendung von wasserundurchlässigem Beton verlangt, wird vorgeschlagen, als Seitenwände Seitenwandfertigteile einzusetzen, die Zwischenräume aufweisen, die mit wasserundurchlässigem Beton gefüllt werden können. Diese werden derart auf in der Bodenplatte eingelassene Fugenbänder aufgesetzt, dass eine vollständige Dichtigkeit an den Übergängen der Seitenwände zur Bodenplatte gewährleistet sein soll.

Bei den vorgenannten Betonbodenplatten ebenso wie bei Zement-Estrichplatten erfolgt ein Aushärten des Werkstoffs durch Auskristallisierung von Klinkerbestandteilen des Zements; die entstehenden Kristallnadeln bilden ein dichtes Kristallnadelgewerk, das die Stabilität des Bauwerks sicherstellt. Abhängig von der Dicke der erstellten Bodenplatte und den herrschenden Temperaturen sowie weiteren physikalischen Parametern, dauert der Kristallisationsvorgang zumindest einige Wochen, vielfach aber auch einige Monate, so dass eine Endfestigkeit erst Monate nach dem Gießen der Bodenplatte erreicht wird.

Der frisch aufgebrachte Beton unterliegt Prozessen wie dem Schwinden, einer Verkürzung des Betons in Folge seiner Erstarrung und der Verdunstung von Wasser, verbunden mit Volumenminderung im Beton, und auch Hydratationsprozessen, die eine Wärmeentwicklung in Folge des abfließen Lassens von Hydratationsenergie umfassen. Die Eigenspannung wegen der Abführung der Hydratationswärme im jungen Beton variiert von Beginn der Entwicklung der Hydratationswärme bis zum Erreichen eines Temperaturmaximums, die Abkühlphase weist Eigenspannung mit geändertem Vorzeichen auf. Differenzen von Temperatur und Feuchtigkeit zwischen Kern und Schale des Betonteils führen zu innerem Zwang. Wird der innere Zwang noch durch äußeren Zwang aus Verformungsbehinderung überlagert, wenn der junge Beton auf dem Untergrund so gelagert ist, dass er sich nicht bewegen und auf Schwindung reagieren kann, so ergibt sich ein erhebliches Rissbildungspotential durch auftretende Zugspannungen, bzw. durch Zwängung.

Auftretende Zugbeanspruchung wie Zwangsspannungen im Beton, insbesondere bei Verwendung von Betonbodenplatten, werden im Stand der Technik daher im Wesentlichen durch den Einbau von Betonstahlbewehrung beispielsweise durch Stahlfasern oder den aufwändigen und kostenintensiven Einbau von Stahlmatten, Stabstahl oder Kombinationen der vorgenannten Materialien. Weiter werden betontechnologische Maßnahmen wie Fugen zur Aufnahme von Zwangsspannungen vorgeschlagen, siehe "Zement-Merkblatt Betontechnik, B11, 7.2006".

### OFFENBARUNG

Ausgehend von diesem Stand der Technik liegt der vorliegenden Erfindung die Aufgabe zugrunde, eine verbesserte beweglich gelagerte zementhaltige Werkstoffplatte und ein Verfahren zur Herstellung derselben bereitzustellen. Diese Aufgabe wird durch die zementhaltige Werkstoffplatte mit den Merkmalen des Anspruchs 1 und durch ein Verfahren mit den Merkmalen des Anspruchs 10 gelöst.

Eine weitere Aufgabe ist es, ein verbessertes Verfahren zur Herstellung zementhaltiger beweglich gelagerter Werkstoffplatten bereitzustellen. Diese Aufgabe wird durch ein Verfahren mit den Merkmalen des Anspruchs 10 gelöst. Entsprechende Unteransprüche richten sich auf Weiterbildungen der beweglich gelagerten zementhaltigen Werkstoffplatte und dem zu ihrer Herstellung verwendeten Verfahren.

Eine erste Ausführungsform der Erfindung bezieht sich auf eine beweglich gelagerte zementhaltige Werkstoffplatte, deren Aufbau ein Planum, eine Dämmschicht und zumindest eine zementhaltige Werkstoffschicht umfasst. Vorteilhaft wird zwischen dem Planum und der Dämmschicht, auf die der zementhaltige Werkstoff aufgebracht wird, eine Folienschicht platziert, über der zur schwimmenden Lagerung des darüber befindlichen Aufbaus aus Dämmschicht und zementhaltiger Werkstoffschicht ein Medium zur Bereitstellung einer Lagerung des zementhaltigen Werkstoffs auf dem Mittler Dämmschicht derart aufgebracht wird, dass der zementhaltige Werkstoff beweglich und somit zwangsspannungsarm gelagert ist und Verkürzungen in Folge Schwindungsprozessen und abfließender Hydratationswäre nachgeben kann. Indem über der auf dem Planum aufliegenden Folie ein weiteres Medium angeordnet ist, das es ermöglicht, dass die darüber angeordneten Schichten gleitend oder horizontal beweglich gelagert sind, wird erst die zwängungsarme Lagerung der Werkstoffplatte realisiert, die erforderlich ist, damit Schwindung und Materialverformung ungehindert oder weniger gehindert ablaufen können. So ist es möglich, das Schädigungspotential, das andernfalls mit auf die gehinderte Verformung und Zugspannung zurückzuführen ist, zu verringern und Zugspannung aufnehmende Maßnahmen, wie das Einbringen von Stahlmatten, zu reduzieren.

Eine Ausführungsform der erfindungsgemäßen zementhaltigen Werkstoffplatte umfasst als Medium zur beweglichen und damit vorteilhaft zwangsspannungsarmen Lagerung der zementhaltigen Werkstoffschicht und insofern auch der Dämmschicht, die den zementhaltige Werkstoff als Mittler trägt, auf der über dem Planum angeordneten Folienschicht eine Feuchtigkeitsschicht, über der gleichmäßig ein Gleitmedium aufgebracht ist. Damit wird vorteilhaft ermöglicht, dass der auf den Dämmplatten haftende zementhaltige Werkstoff sich weitestgehend frei verformen kann und sich damit eine zwangsspannungsarme Lagerung ergibt.

Eine weitere Ausführungsform bezieht sich darauf, dass das Medium statt einer Feuchtigkeits- und einer Gleitschicht auch aus zwei übereinander angeordneten Folien mit niedrigen Reibungsbeiwerten bestehen kann, wobei vorteilhaft zwei Polytetrafluorethylenfolien verwendet werden können. Polytetrafluorethylenfolien weisen einen Reibungsbeiwert ("Reibungskoeffizient") auf, der niedriger ist als der Reibungsbeiwert zwischen zwei PE-Folien und der unter µ = 2 liegt. Möglich ist es auch, auf dem Planum zunächst eine Polyethylenfolie anzuordnen und darüber Polytetraflourethylen in Form einer Folie aufzubringen oder alternativ Polytetraflourethylen auf die Unterseite der Dämmplatten als Sprühfilm aufzutragen. Auch damit wird vorteilhaft ermöglicht, dass eine zwangsspannungsarme Lagerung des zementhaltigen Werkstoffes gewährleistet ist.

Eine weitere Ausführungsform bezieht sich darauf, dass der zementhaltige Werkstoff aus Beton, beispielsweise zur Erstellung einer weißen Wanne, oder ein Zementestrich sein kann, wie er zur Herstellung einer Trittschall- oder Dämmschicht auf einem festen Untergrund verwendet wird. Der Estrich kann dabei oberhalb tragender Geschossdecken oder auch auf einer Betonbodenplatte angeordnet werden.

Weitere bevorzugte Ausgestaltungen sowie einige der Vorteile, die mit diesen und weiteren Ausgestaltungen verbunden sind, werden durch die nachfolgende ausführliche Beschreibung deutlich und besser verständlich. Die Beschreibung wird dabei durch **Fig. 1a und 1b** gestützt, die den Aufbau einer Bodenplatte zur Verwendung in einer weißen Wanne beispielhaft wiedergeben.

Grundsätzlich bezieht sich die Erfindung auf eine bewegliche und zwar in horizontaler Richtung "gleitend" und somit zwangsspannungsarm gelagerte zementhaltige Werkstoffplatte, wobei der zementhaltige Werkstoff ein Zementestrich zur Herstellung einer Estrichplatte sein kann, oder ein Beton, wie beispielsweise ein wasserundurchlässiger Beton, der mit Stahlfasern oder Kunststofffasern, Stahlmatten oder Kunststoffmatten verstärkt sein kann, weitere Kombinationen sind dem Fachmann bekannt.

Der Aufbau der zementhaltigen Werkstoffplatte umfasst dabei grundsätzlich, wie in **Fig. 1a** gezeigt, ein Planum 3, eine Dämmschicht 6 und zumindest eine zementhaltige Werkstoffschicht 7.

**Fig. 1b** zeigt den Aufbau der zementhaltigen Werkstoffplatte wie sie in **Fig. 1a** gezeigt ist, auf einem Erdkörper 1, der von einer Folie 2, beispielsweise einer Polyethylenfolie bedeckt ist.

Das Planum 3 kann, wenn eine Bodenplatte für eine weiße Wanne erstellt werden soll, beispielsweise eine Sauberkeitsschicht aus einem unbewehrten Beton niedriger Festigkeitsklasse oder eine andere geeignete Sauberkeitsschicht sein, die unmittelbar auf das Erdreich 1 aufgetragen wird, oder die auf die Folie aufgebracht wird die auf dem Erdreich ausgelegt wird, wie in **Fig. 1b** dargestellt.

Soll die zementhaltige Werkstoffplatte gemäß der vorliegenden Erfindung der Erstellung einer Estrichplatte dienen, so kann das Planum 3 aus einer darunter befindlichen Geschossdecke oder auch aus einer Betonbodenplatte bestehen.

Erfindungsgemäß wird zwischen dem Planum 3 und der Dämmschicht 6 nunmehr eine erste Folienschicht 4 angeordnet, über der ein Medium bereitgestellt wird, das dazu dient, die darüber befindliche Dämmschicht 6 und die über der Dämmschicht 6 liegende zementhaltige Werkstoffschicht 7, die Beton oder Estrich sein kann, zwangsspannungsarm, also horizontal gleitend, auf der ersten Folienschicht 4 zu lagern.

Dieses über der Folienschicht 4 bereitgestellte Medium zur zwangsspannungsarmen Lagerung der Dämmschicht und der über dieser liegenden Beton-, WU-Beton- oder Estrichschicht, kann aus einer Feuchtigkeitsschicht bestehen, die auf die erste Folienschicht 4 gleichmäßig aufgebracht wird und einen Feuchtigkeitsfilm ausbildet. Die zweite Komponente des Mediums ist ein Gleitmedium oder eine "Schmierung", welches eine Schmierseife, eine schmierseifehaltige Substanz, Polytetrafluorethylen, ein Gel, das Seife oder Schmierseife enthält, eine silikonbasierte Substanz, ein silikonbasiertes Gel oder ein anderes Gleitmedium, das sich gegenüber den erfindungsgemäßen Folien und Dämmstoffen chemisch inert verhält, sein kann.

Das Gleitmedium kann entweder unmittelbar, beispielsweise durch Sprühen, auf die Feuchtigkeitsschicht aufgetragen werden, oder es kann an der Unterseite der Dämmschicht 6 aufgebracht werden, die auf die erste Folienschicht 4 aufgebracht wird. Fachmännisch ist die erste Folienschicht 4 so beschaffen, dass das darunter liegende Planum lückenlos belegt ist. Über der Folienschicht 4, die aus Polyethylen oder aus Polytetrafluorethylen bestehen oder die dieses umfassen kann, die jedoch auch aus einem anderen geeigneten Polymer beschaffen sein kann, kann als Medium zur zwangsspannungsarmen Anordnung der Dämmschicht und der zementhaltigen Werkstoffschicht auch eine zweite Folienschicht angeordnet werden, die aus Polyethylenfolie oder aus Polytetrafluorethylenfolie besteht. Bei zwei übereinanderliegenden PE-Folien wird ein Erdbauflies zwischengelegt, um eine niedrigere Reibung zu erzielen.

Da diese Folien als Rollenware bereitgestellt werden, ist es erforderlich, die Folien überlappend anzuordnen und miteinander zu verkleben, indem Klebebänder angebracht werden, oder indem die Folien, die eine Schicht ausbilden, miteinander verschweißt werden. Geeignete Foliendicken liegen im Bereich von 100 bis 900 Mikrometern, vorzugsweise von 200 bis 400 Mikrometern. Werden zwei Polyethylenfolien übereinander angeordnet, wobei eine Polyethylenfolie die Folienschicht 4 bereitstellt und die zweite Polyethylenschicht als das der schwimmenden Lagerung dienende Medium ausgelegt wird, so ist es möglich, ferner ein Erdbauvlies zwischen die Polyethylenfolien zu legen, um die Gleitfähigkeit der oberen Schichten, die die Dämmplatten und den Zementwerkstoff umfassen, auf dem darunter liegenden Planum weiter zu verbessern.

Das Erstellen der erfindungsgemäßen schwimmend gelagerten zementhaltigen Werkstoffplatte erfordert zunächst das Erstellen eines Planums, also einer entsprechend planen Fläche, auf der das weitere Bauwerk errichtet werden kann.

Das Planum kann aus Erdreich bestehen, es kann jedoch auch aus einem entsprechend geeigneten Beton niedriger Festigkeitsklasse, wie beispielsweise C8/10 bestehen. Auch eine Geschossdecke kann ein Planum darstellen. Besonders geeignet ist ein sehr ebenes Planum, das auch mit einem selbstnivellierenden Material hergestellt werden kann. Über dem Planum wird eine erste Folienschicht aufgebracht, wobei die Folienschicht aus vorteilhaft sich überlappenden Folienbahnen besteht. Der nächste Schritt umfasst das Verkleben der Folienbahnen miteinander, so dass eine einstückige Schicht auf dem darunter liegenden Planum besteht. Schließlich wird das Medium zur zwangsspannungsarmen Lagerung der Dämmschicht bzw. der von dieser getragenen, darüber liegenden zementhaltigen Werkstoffschicht auf diese Folienschicht aufgebracht. Wenn als Medium zur schwimmenden Lagerung eine Feuchtigkeitsschicht in Kombination mit einem Gleitmedium gewählt wird, so wird zunächst ein Feuchtigkeitsfilm erzeugt, der beispielsweise durch das Aufsprühen von Wasser bereitgestellt werden kann. Anschließend wird das Gleitmedium aufgebracht, was im Falle gießfähiger Gleitmedien, wie beispielsweise Schmierseife oder silikonbasiertem Gel, durch Sprühen auf die Feuchtigkeitsschicht erfolgen kann. Das Auftragen von Wasser und Gleitmedium kann abschnittsweise und unter Berücksichtigung von Arbeitssicherheitsaspekten erfolgen.

Alternativ ist es auch möglich, ein ausgewähltes Gleitmedium auf die entsprechenden Unterseiten der Dämmplatten, die die Dämmschicht bereitstellen, aufzutragen. Sofern es sich bei der zementhaltigen Werkstoffplatte um eine Estrichplatte handelt, kann die Dämmstoffschicht mehrschichtig sein und insofern mehrere Lagen von Dämmplatten zur entsprechenden Wärme- und Trittschalldämmung umfassen, die zusammen die Dämmschicht bilden. Das Gleitmedium wird entsprechend auf der zuunterst liegenden Seite der Dämmschicht aufgebracht. Das Auftragen des Gleitmediums kann über ein Sprühverfahren erfolgen, alternativ kann das Gleitmittel mittels Spatel, Schwert oder Rakel ausgeführt werden. Von besonderer Relevanz bei der Verwendung eines Gleitmediums ist, dass der Kontakt zwischen demselben und dem zementhaltigen Werkstoff durch die dazwischen liegende Dämmstoffschicht, die somit eine Schutzfunktion wahrnimmt, vermieden wird.

Wenn als Medium zur schwimmenden Lagerung der Dämm- und Zementstoffwerkschichten nicht die Kombination aus Feuchtigkeitsfilm und Gleitmittel gewählt, sondern alternativ eine Polyethylenfolie oder eine Polytetrafluorethylenfolie verwendet wird, so kann diese zweite Folienschicht durch einfaches Ausrollen der Folienbahnen, vorzugsweise überlappend, erfolgen, wobei die Folienbahnen derart miteinander verbunden respektive verklebt werden, dass eine geschlossene Schicht mit einem niederen Reibwert entsteht. Zu beachten ist, dass zwischen zwei Polyethylenschichten stets ein Erdbauflies gelegt werden sollte. Damit stellt das Medium zum zwangsspannungsarmen Lagern der Dämmschicht und der über der Dämmschicht liegenden zementhaltigen Werkstoffschicht einen verbesserten Aufbau eines Estrich- oder Betonplattenbauwerks bereit, das es ermöglicht, dass die Verfestigung des Betons oder des Zementestrichs unter horizontal beweglicher Lagerung der Platte erfolgt, so dass die Platte zwängungsarm gelagert ist und auftretenden Spannungen nachgeben kann. Es kann insofern genügen, wenn ein Gleitmedium lediglich für die Zeitdauer bereitsteht, bis das Material einen Temperaturausgleich zur Umgebung erlangt hat, das Schwinden weitestgehend abgeklungen ist und keine Hydratationswärme mehr abgeführt werden muss.

Vorteilhaft ermöglicht das erfindungsgemäße Medium zur beweglichen Lagerung der zementhaltigen Werkstoffschicht eine Reduktion der Reibung auf dem darunter befindlichen Planum auf einen Reibungsbeiwert im Unterhalb µ = 1,5, bevorzugt unterhalb von µ = 1,0, besonders bevorzugt von µ ≤ 0,2.

Die erfindungsgemäße Lagerung der Bodenplatte ermöglicht daher, dass das Entstehen von Zwangsspannung vermieden oder wesentlich reduziert wird. Eventuell erfolgender Abbau von Gleitmittel ist insofern dann nicht nachteilig, wenn die Gleitfähigkeit, wie im Fall der erfindungsgemäßen Gleitmittel, über einen Zeitraum von zumindest drei bis sechs Monaten gewährleistet ist. Eine Lagesicherung des Bauwerks kann durch Erdanker erfolgen. Weitere dem Fachmann bekannte Maßnahmen zur Lagesicherung sind dem Fachmann bekannt.

Beispielhaft wird nachfolgend die Erstellung eines reibungsarmen Bodenplattensystems als eine mögliche Ausführungsform des erfindungsgemäßen Gegenstandes dargelegt.

### Materialien der Sauberkeitsschichten für zwei Beispiele:

Bsp. 1:
   Beton "Poriment" der Fa. Heidelberger Beton GmbH. Heidelberg, Deutschland (nachfolgend "Heidelberger Beton"),
   Rohdichte 0,8 g/dm3
   selbstnivellierend, ohne weitere Bearbeitung an der Oberfläche
Bsp. 2:
   Beton "EasyCrete" von Heidelberger Beton, F6, D max 8 mm
   Rohdichte v. Normalbeton
   händischer Abzug mit Glättbohle (Stiel)

Über beiden Sauberkeitsschichten werden in der gegebenen Abfolge angeordnet:
PE Folie, Dicke 0,4 mm
Schmierseife (Auftrag auf Polystyrol-Hartschaumplatten mittels Zahnspachtel, Zahnhöhe ca. 4 mm)
Polystyrol-Hartschaumplatten, Dicke ca. 40 mm
Bodenplatte, Beton C 30/37, Rohdichte ca. 2,40 kg/dm³

Die Unebenheiten der Sauberkeitsschicht wurden mittels Lineal und Messkeil vor Aufbringen der weiteren Schichten und Materialien bestimmt:
In Bsp. 1: Beton "Poriment"

| | |
|---|---|
| Ebenheit: | max. 2 mm auf 500 mm Länge |
| Beschreibung der Oberfläche: | offene und mit Zementhaut überzogene Luftporen an der Oberfläche |

In Bsp. 2: Beton "EasyCrete"

| | |
|---|---|
| Ebenheit: | max. 1 mm auf 200 mm Länge |
| Beschreibung der Oberfläche: | weitgehend glatt, ohne Poren, rillenförmige Oberfläche durch Abziehen mit der Glättbohle |

Der Auftrag der Schmierseife wurde durch Wiegen der aufgebrachten Menge ermittelt: Die Auftragsmenge betrug ca. 335 g/m².

### Versuchsaufbau und Versuchsdurchführung

Die Sauberkeitsschicht wurde unter Verwendung der zwei unterschiedlichen Betone "Poriment" und "EasyCrete" hergestellt. Die Oberflächen der Sauberkeitsschicht wurden wie oben beschrieben ausgeführt. Auf die Sauberkeitsschicht wurde eine PE-Folie mit 0,4 mm Dicke einlagig aufgelegt. Darauf wurden die Polystyrol-Hartschaumplatten gelegt, deren Unterseite vorher mit einer Schicht Schmierseife durch Auftrag per Zahnspachtel vorbereitet wurde. Auf diesen Aufbau wurde die eigentliche Bodenplatte in einer Dicke von ca. 150 mm unter Verwendung eines Betons C 30/37 betoniert. Die Größe der beiden Platten betrug jeweils ca. 1000 mm x 1000 mm.

Nach ausreichender Erhärtung des Betons wurden die Gleitversuche vorgenommen.

Zur Einleitung der Zugkraft wurden an den Seitenflächen der Platten jeweils mittig eine Gewindestange mit einem Durchmesser von 16 mm eingeklebt. Über ein Gelenkstück wurde mittels einer Zugvorrichtung vom TYP "HERION 9 kN bzw. 20 kN" (hydraulische Zugvorrichtung) die Zugkraft aufgebracht.

Mittels zweier mechanischer Messuhren, die jeweils an den Eckbereichen der Seitenfläche der Platten angebracht wurden, konnte der Zeitpunkt der ersten Bewegung der Bodenplatte auf der Sauberkeitsschicht festgestellt werden und die dazugehörige Zugkraft an der Steuereinheit abgelesen werden. Zum Einsatz kam ein hydraulischer Zugkolben mit einer Maximalkraft von 9 kN. Die Kraft wurde mit einer konstanten Zunahme von ca. 15 N/s gesteigert.

**Tabelle 1: Ergebnis der Gleitversuche**

| | | Bsp. 1 | Bsp. 2 |
|---|---|---|---|
| Sauberkeitsschicht | | Poriment | EasyCret |
| Abmessungen der Bodenplatte: | | | |
| Länge | mm | 1000 | 1000 |
| Breite (Zugrichtung) | mm | 1001 | 998 |
| Dicke | mm | 149 | 150 |
| Gewicht (Rohdichte 2,40 kg/dm³) | kN | 3,51 | 3,52 |
| | | | |
| Kraft bei 1. Verschiebung | N | 280 | 300/400 |
| | | | |
| Reibungskoeffizient bei 1. Verschiebung | 1 | 0,08 | 0,10 |

Die für beide Beispiele zeigen Reibwerte von µ ≤ 0,1.

### BEZUGSZEICHENLISTE

- 1: Erde
- 2: Folie
- 3: Planum
- 4: Folie
- 5: Medium zur Bereitstellung v. Reib-Kraftschluss zw. Folie 5 u. Dämmschicht 6
- 6: Dämmschicht
- 7: Zementhaltige Werkstoffschicht

## Patentansprüche

1. Zementhaltige Werkstoffplatte, die einen Aufbau umfassend:
- ein Planum (3),
- eine Dämmschicht (6) und
- zumindest eine zementhaltige Werkstoffschicht (7) aufweist,
**dadurch gekennzeichnet, dass** zwischen dem Planum (3) und der Dämmschicht (6) eine erste Folienschicht (4) angeordnet ist und dass über der ersten Folienschicht (4) ein Medium (5) zur horizontal beweglichen Lagerung der von der Dämmschicht (6) getragenen zementhaltige Werkstoffschicht (7) angeordnet ist.

2. Zementhaltige Werkstoffplatte (7) nach Anspruch 1, **dadurch gekennzeichnet, dass** das über der Folienschicht (4) bereit gestellte Medium zur beweglichen Lagerung der zementhaltigen Werkstoffschicht (7) auf der ersten Folienschicht (4) eine auf die erste Folienschicht (4) aufgebrachte Feuchtigkeitsschicht und ein über der Feuchtigkeitsschicht aufgebrachtes Gleitmedium ist.

3. Zementhaltige Werkstoffplatte (7) nach Anspruch 2, **dadurch gekennzeichnet, dass** das Gleitmedium eine Substanz aus der Gruppe umfassend: Schmierseife, Polytetrafluorethylen, ein Seife enthaltendes Gel, ein siliconbasiertes Gel und weitere als Gleitmittel geeignete Substanzen.

4. Zementhaltige Werkstoffplatte (7) nach Anspruch 2 oder 3, **dadurch gekennzeichnet, dass** die Dämmschicht (6) an ihrer der Folienschicht (4) zugewandten Seite das Gleitmedium aufweist.

5. Zementhaltige Werkstoffplatte (7) nach zumindest einem der vorstehenden Ansprüche, **dadurch gekennzeichnet, dass** die Folienschicht (4) aus einer Polyethylenfolie oder aus einer Polytetrafluorethylenfolie besteht.

6. Zementhaltige Werkstoffplatte (7) nach Anspruch 5, **dadurch gekennzeichnet, dass** das Medium zur horizontal beweglichen über der Dämmschicht liegenden zementhaltigen Werkstoffschicht (7) eine über der ersten Folienschicht (4) angeordnete zweite Folienschicht, insbesondere eine zweite Folienschicht aus Polyethylenfolie oder aus Polytetrafluorethylenfolie ist.

7. Zementhaltige Werkstoffplatte (7) nach Anspruch 5, **dadurch gekennzeichnet, dass** zwischen der ersten Folienschicht (4) und der zweiten Folienschicht ein Erdbauflies angeordnet ist.

8. Zementhaltige Werkstoffplatte (7) nach zumindest einem der Ansprüche 1 bis 7, **dadurch gekennzeichnet, dass** das Planum eine Sauberkeitsschicht ist.

9. Zementhaltige Werkstoffplatte (7) nach zumindest einem der Ansprüche 1 bis 8, **dadurch gekennzeichnet, dass** die zementhaltige Werkstoffplatte (7)
- eine Betonbodenplatte, insbesondere eine Betonbodenplatte zur Erstellung einer eine weiße Wanne, oder
- Industrieboden, oder
- eine Estrichplatte
ist.

10. Verfahren zur Herstellung einer horizontal beweglich gelagerten zementhaltigen Werkstoffplatte, insbesondere einer horizontal beweglich gelagerten Werkstoffplatte (7) nach einem der Ansprüche 1 bis 7, **umfassend die Schritte** des
- Erstellens eines Planums (3),
- Aufbringens einer ersten Folienschicht (4),
- Aufbringens eines Mediums zum horizontal beweglichen Lagern der zementhaltigen Werkstoffschicht über der die zementhaltige Werkstoffschicht tragenden Dämmschicht (6) auf der ersten Folienschicht (4),
- Aufbringens der Dämmschicht (6) und
- Aufbringens der zementhaltigen Werkstoffschicht (7).

11. Verfahren nach Anspruch 10, **wobei** das Aufbringen des Mediums zur horizontal beweglichen Lagerung das Aufbringen einer Feuchtigkeitsschicht auf die erste Folienschicht (4), gefolgt vom Aufbringen eines Gleitmediums, insbesondere von Schmierseife, Polytetrafluorethylen, von einem Seife enthaltenden Gel, einem siliconbasierten Gel, auf die Feuchtigkeitsschicht, umfasst.

12. Verfahren nach Anspruch 11, **wobei** das Aufbringen des Gleitmediums ein Auftragen mittels Spatel, Rakel, Schwert oder ein Aufsprühen auf die Feuchtigkeitsschicht umfasst.

13. Verfahren nach Anspruch 11, **wobei** das Aufbringen des Gleitmediums ein Auftragen mittels Spatel oder Schwert, ein Beschichten, ein Aufsprühen, ein Coaten oder ein weiteres geeignetes Aufbringen des Gleitmediums auf eine Seite der Dämmschicht (6) umfasst, die vorgesehen ist, der Feuchtigkeitsschicht zugewandt angeordnet zu werden.
